# EUROPÄISCHE PATENTSCHRIFT

(11) **EP 1 760 830 B1**
(45) Veröffentlichungstag und Bekanntmachung des Hinweises auf die Patenterteilung: **12.11.2008**
(21) Anmeldenummer: 06018156.7
(22) Anmeldetag: 31.08.2006
(51) Int. Cl.: H01Q 9/04, H01Q 1/24

(54) **Antenne für ein funkbetriebenes Kommunikationsendgerät**
Antenna for a radio communication terminal
Antenne pour un terminal de radiocommunication

(30) Priorität: 03.09.2005 DE 102005041890
(43) Veröffentlichungstag der Anmeldung: 07.03.2007
(73) Patentinhaber: Lumberg Connect GmbH, 58579 Schalksmühle (DE)
(72) Erfinder: Nevermann, Peter, Dr., 40764 Langenfeld (DE)
(74) Vertreter: Ostriga, Sonnet, Wirths & Roche

(56) Entgegenhaltungen:
- EP-A2- 1 026 774
- WO-A-02/35810
- DE-A1- 10 331 281
- US-A1- 2002 089 455
- US-A1- 2005 001 772

## Beschreibung

Die Erfindung betrifft eine Antenne für ein funkbetriebenes Kommunikationsendgerät, mit wenigstens einem im wesentlichen flächenhaften Strahlerelement, wobei mindestens ein Abschnitt des Strahlerelements wellen- bis mäanderförmig gefaltet ist, entsprechend den Merkmalen des Oberbegriffs des Anspruchs 1.

Immer höhere Anforderungen an die Funktionalität von funkbetriebenen Kommunikationsendgeräten, insbesondere Mobiltelefonen, durch Einbau zusätzlicher Features wie Kameras, Lautsprecher, größerer Displays oder zahlreicher Tasten lassen den verfügbaren Platz für andere wesentliche Bauelemente wie z.B. integrierte Antennen immer weiter schrumpfen. Es besteht daher seit längerem ein erheblicher Bedarf an der (weiteren) Miniaturisierung von Antennen. Zudem nimmt die Anzahl der von Mobilfunkgeräten zu unterstützenden Frequenzbänder zu. Antennen, die bei zusätzlichen Bändern betrieben werden können (sog. Multiband-Geräte), haben technisch bedingt einen erhöhten Platzbedarf, weil zusätzliche Elemente, z.B. zusätzliche parasitäre Strahler, notwendig sind.

Auch bei Autos und anderen Fahrzeugen, Schiffen und Flugzeugen gibt es Bedarf an Antennen mit möglichst kleinen äußeren Abmessungen. Die kleine Baugröße ist z.B. wünschenswert, um Windgeräusche zu vermeiden, den Luftwiderstand zu minimieren oder auch weil es dadurch nicht mehr notwendig ist, die Antenne bei einer Autowäsche zu demontieren.

Eine weit verbreitete Antennenstruktur insbesondere im Mobilfunk ist die Planar-Inverted-F Antenne (PIFA). Die Abmessungen der Seitenlängen des flächenhaften Strahlers hängen im wesentlichen von der Frequenz (Wellenlänge) ab, bei der die Antennen betrieben werden sollen. Eine einfache PIFA besitzt einen relativ hohen Flächenbedarf.

Eine bekannte Lösung zur Reduzierung des Platzbedarfs einer Antenne ist in EP 1 286 417 A2 beschrieben und besteht darin, dass Metallschichten teilweise übereinander angeordnet werden. Dies betrifft bei der beschriebenen Patchantenne aber nur Randbereiche des Strahlers, so dass parallel übereinander angeordnete flächenhafte Strahler-Endbereiche vorliegen.

EP 1 026 774 A2 zeigt, dass man Planar-Inverted-F Antennen kürzen kann, indem man das Strahlerelement wellenförmig, wie dort in Fig. 6 gezeigt, oder rechteckig-mäanderförmig ausbildet, wie Fig. 8 dies zeigt.

US 2002/0089455 zeigt eine PIFA Antenne mit einem mehrfach gefalteten Strahler, bei dem sich die Faltlinien Kreuzen.

Hiervon ausgehend liegt der vorliegenden Erfindung die Aufgabe zugrunde, eine neuartige Antenne anzugeben, deren Strahlerelement so geschickt ausgebildet ist, dass eine noch weitere Miniaturisierung der Antenne ermöglicht wird.

Die Erfindung löst diese Aufgabe mit den Merkmalen des Anspruchs 1.

Der Kern der Erfindung besteht somit im wesentlichen darin, dass man unter grundsätzlicher Beibehaltung der Grundstruktur und der äußeren Abmessungen eines flächenhaften Strahlerelementes Miniaturisierung dadurch erzielt, dass man einen möglichst großen Bereich, vorzugsweise den gesamten Strahler so faltet, dass Teilbereiche des Strahlers nicht mehr in der gleichen Ebene liegen. Dadurch wird der Flächenbedarf der Antenne erheblich reduziert.

Der wesentliche Unterschied zu der in EP 1286 417 A2 beschriebenen Antenne besteht darin, dass bei dem erfindungsgemäßen Strahlerelement die verschieden ausgestalteten Bereiche nebeneinander und nicht übereinander und zwischen dem Strahlerelement und der Grundfläche liegen.

Von der Antenne entsprechend der EP 1 026 774 A2 unterscheidet sich die erfindungsgemäße Antenne ganz wesentlichen dadurch, dass die Strukturierung nicht in einer einzigen Richtung, sondern in zwei unter einem Winkel W zueinander stehenden Richtungen vorliegt. Erst damit wird die Möglichkeit einer weiteren erheblichen Miniaturisierung eines flächenhaften Strahlers nutzbar gemacht.

Damit das Strahlerelement der erfindungsgemäßen Antenne günstig gefertigt werden kann, sieht die Erfindung des weiteren vor, dass Faltlinien die Faltungen des Strahlerelements definieren und diese Faltlinien im Bereich der Kreuzungspunkte i von Werkstoffschwächungszonen unterbrochen sind, welche als Durchbrüche im Strahlerelement ausgebildet sind.

Bezüglich der elektrischen Eigenschaften der Antenne ist es wünschenswert und vorteilhaft, wenn die Durchbrüche im Verhältnis zur Gesamtfläche derart klein sind, dass sie das elektrische Verhalten des Strahlerelements nicht wesentlich beeinflussen können.

Die Werkstoffschwächungszonen bzw. Durchbrüche sind vorzugsweise im Bereich der Kreuzungspunkte der unter dem Winkel (W) verlaufenden Faltlinien vorgesehen. Grundsätzlich kann der Winkel (W) ein von 0 bis 180° verschiedener Winkel sein, empfehlenswert ist es jedoch, auch im Hinblick auf eine fertigungstechnisch günstige Faltbarkeit des flächenhaften Strahlers, wenn der Winkel (W) ein rechter Winkel von 90° ist.

Hinsichtlich praktisch-konstruktiver Ausgestaltung ist die Antenne durch zick-zack-artige Faltung des Strahlerelements in einer ersten Richtung gekennzeichnet. Auch in der zweiten Richtung kann das Strahlerelement eine zick-zack-artige Faltung erhalten. Hierdurch ergibt sich eine Antenne mit einem Strahlerelement, welches in zwei winkeligen Richtungen doppelt zick-zack-artig gefaltet ist.

Eine vergleichbare Struktur kann man erzielen, wenn man statt einer zick-zack-artigen Faltung in zwei Richtungen eine in diesen beiden Richtungen doppelte mäanderartige Faltung vorsieht.

Entsprechend den Ansprüchen 12 und 13 kann auch eine Antenne realisiert werden, bei der das Strahlerelement in der einen Richtung zick-zack-artig und in der anderen Richtung mäanderförmig dreidimensional ausgeformt ist.

Die Faltung kann in einem konstanten Raster vorliegen, wobei alle Faltlinien gleichen Abstand voneinander aufweisen. Des weiteren ist nach einer Ausgestaltung der Erfindung vorgesehen, dass die Faltung in einem regelmäßigen Raster vorliegt, wobei die eine Zick-Zack-Form ausbildenden Faltlinien mit ebenen Flächenabschnitten abwechseln.

Sieht man bei einer Antenne eine Massefläche vor, was in der Regel der Fall ist, kann eine der beiden Richtungen eine Richtung parallel zur Ebene einer Massefläche haben. Eine andere bevorzugte Ausrichtung des Strahlers zur Massenfläche besteht darin, dass eine der beiden Richtungen eine Richtung lotrecht zur Ebene der Massefläche ist. Im erstgenannten Fall ergibt sich eine sehr flach bauende, im anderen Fall eine schlanke, aufragende Antenne.

Am besten versteht sich die Erfindung des weiteren unter Bezugnahme auf die nachfolgende Beschreibung von in den Zeichnungen dargestellten Ausführungsbeispielen. Es zeigen:
- Fig. 1: eine schaubildliche schematische Ansicht eines in zwei Richtungen jeweils zick-zack-artig gefalteten Strahler-elements,
- Fig. 1a: eine schematische, linienhafte Darstellung der Faltung in einer ersten Richtung,
- Fig. 1b: eine schematische, linienhafte Darstellung der Faltung,in der zweiten Richtung,
- Fig. 2: eine schaubildliche schematische Ansicht eines Strahlerelements, welches in einer ersten Richtung mäanderförmig und in einer zweiten Richtung zick-zack-artig gefaltet ist,
- Fig. 2a: den mäanderförmigen Verlauf der ersten Richtung,
- Fig. 2b: den zick-zack-artigen Faltungsverlauf in der zweiten Richtung,
- Fig. 3: eine in zwei Richtungen doppelt-mäanderartig gestaltetes Strahlerelement in schaubildlicher Ansicht,
- Fig. 3a: den Faltungsverlauf in einer ersten Richtung,
- Fig. 3b: eine mögliche Faltungsart in der zweiten Richtung und
- Fig. 4: eine schaubildliche Darstellung einer gegenüber Fig. 3 hinsichtlich der Orientierung abgewandelten Ausführungsform mit Bezug zu einer Massefläche.

Ein insgesamt mit 10 bezeichnetes Strahlerelement besteht im Prinzip aus einem flächenhaften, flachquerschnittigen Metallstreifen. Daran befinden sich ein sogenannter Einspeisepunkt 11 und ein Grundplattenkontakt 12 zur Verbindung mit der lediglich in Fig. 4 dargestellten, eine Massefläche darstellenden Grundplatte 13.

Bei dem Ausführungsbeispiel der Fig. 1 ist das Strahlerelement 10 bezüglich einer ersten Richtung R1 zick-zack-artig gefaltet. Diese Faltung ist definiert von Faltlinien 14, die jeweils mit flächenhaften, geradlinigen Abschnitten 15 abwechseln. Die Faltlinien 14 verlaufen zu der in Fig. 1 definierten Richtung R1 lotrecht. Das ist die Richtung R2, die beim Ausführungsbeispiel zur der Richtung R1 senkrecht verläuft.

Längs dieser zweiten Richtung R2 ist das Strahlerelement 10 ebenfalls gefaltet, und zwar in Abständen dachartig zur Ausgestaltung einer zick-zack-artigen Faltung. Das hat zur Folge, dass in Richtung R2 zwischen jeweils zwei benachbarten flächenhaften Abschnitten 15 eine dachartige Auffaltung 16 vorgesehen ist, für die jeweils drei Faltlinien 17, 18 und 19 verantwortlich sind. Alle diese Faltlinien 17, 18 und 19 verlaufen innerhalb jedes einzelnen zick-zack-artigen Abschnitts 20 der erstbeschriebenen Faltung, die man auch "Grundfaltung" nennen könnte, zueinander parallel.

Wie aus Fig. 1 deutlich zu ersehen ist, sind die jeweiligen Verlängerungen der Faltlinien 14, 17, 18 und 19 von Bereichen unterbrochen, die beim Ausführungsbeispiel als Durchbrüche 21 in dem Strahlerelement 10 ausgebildet sind. Gewissermaßen bilden diese Durchbrüche 21 die Schnittpunkte eines Kreuzrasters. Statt der Durchbrüche 21 könnte man auch daran denken, an diesen Stellen deutliche Werkstoffschwächungszonen vorzusehen, welche die erfindungsgemäße Doppelfaltungen in den Kreuzungspunkten gestatten. Allerdings sind Durchbrüche 21 einfacher herzustellen. Zu achten ist jedoch darauf, dass die Durchbrüche 21 möglichst klein sind, um das elektrische Verhalten des Strahlerelements 10 nicht in einer ungewünschten Richtung zu beeinflussen.

Während Fig. 1, verdeutlicht durch die Fig. 1a und 1b, ein dreidimensionales doppelt zick-zack-artig gefaltetes Strahlerelement 10 zeigt, veranschaulicht Fig. 2 eine Ausführungsform, bei der in Richtung R2 im Prinzip die gleiche Struktur vorliegt, während in Richtung R1 die Faltung nicht wie beim ersten Ausführungsbeispiel zick-zack-artig, sondern mäanderförmig gestaltet ist. Das hat zur Folge, dass in Richtung R1 betrachtet einander abwechselnde flächenhafte Elemente 15 einen kleineren Innenwinkel (von vorzugsweise 90°) einschließen. Dieser Winkel ist beim Ausführungsbeispiel der Fig. 1, der zick-zack-artigen Faltung, größer. Es ist ersichtlich, dass die in Richtung R1 gemessene Länge des Strahlerelementes der Fig. 2 aufgrund der Faltung gegenüber der der erstbeschriebenen Ausführung noch erheblich kürzer ist, sofern man von gleicher Ausgangslänge eines planen Strahlerelements ausgeht.

Eine weitere Abwandlung im Rahmen der Erfindung zeigt Fig. 3, ergänzend erläutert durch die Fig. 3a und 3b. Wiederum liegt hier ein dreidimensional doppelt gefalteter Strahler 10 vor. Seine Konfiguration in der Richtung R1 ist die gleiche wie bei der Ausführungsform nach Fig. 2, also mäanderförmig. Nunmehr ist aber auch die Konfiguration in Richtung R2 mäanderartig gestaltet. Gegenüber den vorher beschriebenen Ausführungsformen sind die Dachausformungen 16 nunmehr nicht mehr spitzgiebelartig, sondern von drei Flächen begrenzt. Diese Flächen 22, 23 und 24 müssen nicht unter rechten Winkeln zueinander stehen. Auch andere Faltungsquerschnitte sind möglich, wie z.B. unsymmetrische Mäander, wellenförmige, verworfene oder auch mehreckige Faltungen.

Der Strahler 10 des Ausführungsbeispiels nach Fig. 4 ist derselbe wie der in Fig. 3 dargestellte. Hier ist nur eine andere Anordnung gezeigt, bei der sich der Strahler im wesentlichen parallel zu der Massefläche 13 erstreckt, wohingegen er beim Ausführungsbeispiel der Fig. 3 lotrecht auf ihr steht.

## Patentansprüche

1. Antenne für ein funkbetriebenes Kommunikationsendgerät, mit wenigstens einem im wesentlichen flächenhaften Strahlerelement (10), wobei mindestens ein Abschnitt des Strahlerelements (10) wellen- bis mäanderförmig gefaltet ist, wobei der gefaltete Abschnitt des Strahlerelements (10) dreidimensional doppelt gefaltet ist durch Faltungen längs mindestens zweier, unter einem Winkel zueinander stehender Richtungen (R1; R2), wobei Faltlinien (14; 17-19) die Faltungen des Strahlerelements (10) definieren, **dadurch gekennzeichnet daß** die Faltlinien (14; 17-19) in Abständen von Werkstoffschwächungszonen unterbrochen sind, wobei die Werkstoffschwächungszonen von Durchbrüchen (21) im Strahlerelement (10) gebildet sind und die Durchbrüche (21) im Bereich der Kreuzungspunkte der unter dem Winkel verlaufenden Faltlinien (14; 17-19) vorgesehen sind.

2. Antenne nach Anspruch 1, **dadurch gekennzeichnet, dass** die Durchbrüche (21) im Verhältnis zur Gesamtfläche des Strahlerelements (10) derart klein sind, dass sie das elektrische Verhalten des Strahlerelements (10) nicht wesentlich beeinflussen.

3. Antenne nach Anspruch 1 oder 3, **dadurch gekennzeichnet, dass** der Winkel ein rechter Winkel ist.

4. Antenne nach einem der vorhergehenden Ansprüche, **gekennzeichnet durch** zick-zack-artige Faltung des Strahlerelements (10) in einer ersten Richtung (R1).

5. Antenne nach einem der Ansprüche 1 bis 3, **gekennzeichnet durch** zick-zack-artige Faltung des Strahlerelements (10) in einer zweiten Richtung (R2).

6. Antenne nach einem der Ansprüche 1 bis 3, **gekennzeichnet durch** eine Kombination der Merkmale des Anspruchs 5 mit denen des Anspruchs 6.

7. Antenne nach einem der Ansprüche 1 bis 3, **gekennzeichnet durch** mäanderartige Faltung des Strahlerelements (10) in einer ersten Richtung (R1).

8. Antenne nach einem der Ansprüche 1 bis 3, **gekennzeichnet durch** mäanderartige Faltung des Strahlerelements (10) in einer zweiten Richtung (R2).

9. Antenne nach einem der Ansprüche 1 bis 3, **gekennzeichnet durch** eine Kombination der Merkmale des Anspruchs 7 mit denen des Anspruchs 8.

10. Antenne nach einem der Ansprüche 1 bis 3, **gekennzeichnet durch** eine Kombination der Merkmale des Anspruchs 4 mit denen des Anspruchs 8.

11. Antenne nach einem der Ansprüche 1 bis 3, **gekennzeichnet durch** eine Kombination der Merkmale des Anspruchs 5 mit denen des Anspruchs 7.

12. Antenne nach einem der vorhergehenden Ansprüche, **dadurch gekennzeichnet, dass** die Faltung in einem konstanten Raster vorliegt, wobei alle Faltlinien (14; 17-19) gleichen Abstand voneinander aufweisen.

13. Strahlerelement nach einem der Ansprüche Anspruch 1 bis 11, **dadurch gekennzeichnet, dass** die Faltung in einem regelmäßigen Raster vorliegt, wobei die eine Zick-Zack-Form ausbildenden Faltlinien (14) mit ebenen Flächenabschnitten abwechseln, die in der ersten Richtung (R1) verlaufen.

14. Antenne nach einem der vorherigen Ansprüche, **dadurch gekennzeichnet, dass** eine der beiden Richtungen (R1 oder R2) eine Richtung parallel zur Ebene einer Massefläche (13) ist.

15. Antenne nach einem der vorherigen Ansprüche, **dadurch gekennzeichnet, dass** eine der beiden Richtungen (R2 oder R1) eine Richtung lotrecht zur Ebene einer Massefläche (13) ist.

## Claims

1. Aerial for a radio-operated communication terminal, with at least one essentially laminar radiator element (10), at least one section of the radiator element (10) being folded in waves or meanders, the folded section of the radiator element (10) being three-dimensionally double folded by folds along at least two directions (R1; R2) at an angle to each other, fold lines (14; 17-19) defining the folds of the radiator element (10), **characterized in that** the fold lines (14; 17-19) are interrupted at intervals by material weakening zones, the material weakening zones being formed by openings (21) in the radiator element (10), and the openings (21) being provided in the region of the crossing points of the fold lines (14; 17-19) which run at the angle.

2. Aerial according to Claim 1, **characterized in that** the openings (21) are so small relative to the whole surface of the radiator element (10) that they do not significantly affect the electrical behaviour of the radiator element (10).

3. Aerial according to Claim 1 or 3, **characterized in that** the angle is a right angle.

4. Aerial according to one of the preceding claims, **characterized by** zigzag folding of the radiator element (10) in a first direction (R1).

5. Aerial according to one of Claims 1 to 3, **characterized by** zigzag folding of the radiator element (10) in a second direction (R2).

6. Aerial according to one of Claims 1 to 3, **characterized by** a combination of the features of Claim 5 with those of Claim 6.

7. Aerial according to one of Claims 1 to 3, **characterized by** meander-like folding of the radiator element (10) in a first direction (R1) .

8. Aerial according to one of Claims 1 to 3, **characterized by** meander-like folding of the radiator element (10) in a second direction (R2).

9. Aerial according to one of Claims 1 to 3, **characterized by** a combination of the features of Claim 7 with those of Claim 8.

10. Aerial according to one of Claims 1 to 3, **characterized by** a combination of the features of Claim 4 with those of Claim 8.

11. Aerial according to one of Claims 1 to 3, **characterized by** a combination of the features of Claim 5 with those of Claim 7.

12. Aerial according to one of the preceding claims, **characterized in that** the folding is present in a constant grid, all fold lines (14; 17-19) having the same distance from each other.

13. Radiator element according to one of Claims 1 to 11, **characterized in that** the folding is present in a regular grid, the fold lines (14) which form a zigzag shape alternating with flat surface areas, which run in the first direction (R1) .

14. Aerial according to one of the preceding claims, **characterized in that** one of the two directions (R1 or R2) is a direction parallel to the plane of an earthing surface (13).

15. Aerial according to one of the preceding claims, **characterized in that** one of the two directions (R2 or R1) is a direction perpendicular to the plane of an earthing surface (13) .

## Revendications

1. Antenne pour un terminal de radiocommunication, comprenant au moins un élément formant émetteur radiant (10), où au moins un tronçon de l'élément formant émetteur radiant (10) est plié à une forme ondulée jusqu'à être en méandres, le tronçon plié de l'élément formant émetteur radiant (10) étant à pliage double tridimensionnel, au moyen de pliages, effectués le long d'au moins deux directions (R1, R2) faisant un angle entre elles, des lignes de pliage (14, 17 à 19) définissant les pliages de l'élément formant émetteur radiant (10), **caractérisée en ce que** les lignes de pliage (14, 17 à 19) sont interrompues, selon des espacements, par des zones d'affaiblissement du matériau, les zones d'affaiblissement du matériau étant formées par des passages (21) ménagés dans l'élément formant émetteur radiant (10), et les passages (21) étant prévus dans la zone des points de croisement des lignes de pliage (14, 17 à 19) orientée selon l'angle.

2. Antenne selon la revendication 1, **caractérisée en ce que**, par rapport à la surface totale de l'élément formant émetteur radiant (10), les passages (21) sont d'une petitesse telle qu'ils n'influent pratiquement pas sur le comportement électrique de l'élément formant émetteur radiant (10).

3. Antenne selon la revendication 1 ou 2, **caractérisée en ce que** l'angle est un angle droit.

4. Antenne selon l'une des revendications précédentes, **caractérisée par** un pliage en zig-zag de l'élément formant émetteur radiant (10), dans une première direction (R1).

5. Antenne selon l'une des revendications 1 à 3, **caractérisée par** un pliage en zig-zag de l'élément formant émetteur radiant (10), dans une deuxième direction (R2).

6. Antenne selon l'une des revendications 1 à 3, **caractérisée par** une combinaison de la caractéristique de la revendication 5 à celle de la revendication 6.

7. Antenne selon l'une des revendications 1 à 3, **caractérisée par** un pliage en méandre de l'élément formant émetteur radiant (10), dans une première direction (R1).

8. Antenne selon l'une des revendications 1 à 3, **caractérisée par** un pliage en méandre de l'élément formant émetteur radiant (10), dans une deuxième direction (R2).

9. Antenne selon l'une des revendications 1 à 3, **caractérisée par** une combinaison de la caractéristique de la revendication 7 à celle de la revendication 8.

10. Antenne selon l'une des revendications 1 à 3, **caractérisée par** une combinaison de la caractéristique de la revendication 4 à celle de la revendication 8.

11. Antenne selon l'une des revendications 1 à 3, **caractérisée par** une combinaison de la caractéristique de la revendication 5 à celle de la revendication 7.

12. Antenne selon l'une des revendications précédentes, **caractérisée en ce que** le pliage se présente selon une trame constante, toutes les lignes de pliage (14, 17 à 19) présentant un espacement mutuel identique.

13. Antenne selon l'une des revendications 1 à 11, **caractérisée en ce que** le pliage se présente selon une trame régulière, les lignes de pliage (14) constituant une forme en zig-zag alternant avec des tronçons de surface plans, s'étendant dans la première direction (R1) .

14. Antenne selon l'une des revendications précédentes, **caractérisée en ce que** l'une des deux directions (R1 ou R2) est une direction parallèle au plan d'une surface de masse (13) .

15. Antenne selon l'une des revendications précédentes, **caractérisée en ce que** l'une des deux directions (R2 ou R1) est une direction perpendiculaire au plan d'une surface de masse (13).
